# EUROPÄISCHE PATENTSCHRIFT

(11) **EP 1 038 471 B1**
(45) Veröffentlichungstag und Bekanntmachung des Hinweises auf die Patenterteilung: **18.02.2004**
(21) Anmeldenummer: 99125854.2
(22) Anmeldetag: 24.12.1999
(51) Int. Cl.: A47B 17/02, A47B 97/00, A47B 13/16, A47B 41/06

(54) **Schreibtisch mit einer Ablagerinne**
Desk with stowage gutter
Bureau avec goulotte de rangement

(30) Priorität: 12.03.1999 DE 29904516 U
(43) Veröffentlichungstag der Anmeldung: 27.09.2000
(73) Patentinhaber: Moll System- und Funktionsmöbel GmbH, D-73344 Gruibingen (DE)
(72) Erfinder:
(74) Vertreter: Reimold, Otto, Dipl.-Phys.Dr.

(56) Entgegenhaltungen:
- EP-A- 0 382 897
- EP-A- 0 754 420
- FR-A- 2 635 048
- US-A- 5 346 164

## Beschreibung

Die Erfindung betrifft einen Schreibtisch mit einer, insbesondere schrägstellbaren, Tischplatte und einer vor der dem Benutzer zugewandten Vorderseite der Tischplatte dieser entlang in Längsrichtung verlaufenden Ablagerinne, die eine Ablagemulde zum Ablegen irgend welcher Gegenstände wie Schreibgeräte od.dgl. bildet, wobei der Ablagerinne eine bezüglich dieser kürzere Abdeckleiste zugeordnet ist, die in ihrer Gebrauchslage die Ablagemulde überdeckt und eine Hand- oder Armauflage für den Benutzer bildet, wobei die Abdeckleiste ein vom Schreibtisch gesondertes Teil und entfernbar am Schreibtisch in ihrer Gebrauchslage anbringbar ist.

Ein Schreibtisch mit einer Ablagerinne ist beispielsweise aus der DE 29711780 U bekannt. Die bei diesem Schreibtisch vorhandene Ablagerinne stellt eine praktische Einzelheit dar, die vor allem in Zusammenhang mit der schrägstellbaren Tischplatte von Vorteil ist, da beim Schrägstellen der Tischplatte nach unten rutschende Gegenstände nicht auf den Boden fallen sondern in die Ablagerinne rutschen. Andererseits schafft die Ablagerinne jedoch einen Abstand zwischen dem Benutzer und der Tischplatte, was vor allem bei Kindern störend sein kann.

Um trotz der Ablagerinne ein bequemes Arbeiten zu ermöglichen, ist bei einem aus der EP 0754420 A bekannten Schreibtisch, bei dem die Tischplatte nicht schrägstellbar ist, eine der Ablagerinne zugeordnete, die Ablagemulde überdeckende Abdeckleiste zugeordnet, die kürzer als die Ablagerinne ist und eine Hand- oder Armauflage für den Benutzer bildet.

Auf diese Weise muss der Arm nicht mehr frei über die Ablagerinne greifen sondern kann auf der Abdeckleiste gestützt werden, so dass man bequem arbeiten kann. Da sich die Abdeckleiste nur über eine Teillänge der Ablagerinne erstreckt, ist diese nach wie vor ein entsprechendes Stück weit offen und somit für den Benutzer zugänglich.

Der vorliegenden Erfindung liegt die Aufgabe zugrunde, Vorkehrungen dafür zu treffen, dass die Ablagerinne das Arbeiten nicht mehr stört, auch wenn die Tischplatte schrägstellbar ist.

Diese Aufgabe wird erfindungsgemäß dadurch gelöst, dass die Abdeckleiste in Längsrichtung verschiebbar angeordnet und dabei an der Ablagerinne und/oder an der Tischplatte geführt ist und dass die Abdeckleiste (16) mit dem dem Benutzer zugewandten vorderen Längsrand der Ablagerinne in ein Verschwenken der Abdeckleiste beim Schrägstellen der Tischplatte gestattendem Steckeingriff · steht.

Durch Verschieben kann man die Abdeckleiste stets an den Ort bringen, wo die Hand- oder Armauflage benötigt wird. Ferner kann die Abdeckleiste verschwenkt werden.

Zweckmäßigerweise ist die Abdeckleiste ein vom Schreibtisch gesondertes Teil und entfernbar am Schreibtisch anbringbar. In einem solchen Falle kann die Abdeckleiste auch ganz weggelassen werden.

Die Abdeckleiste kann des weiteren als Lineal ausgebildet sein, so dass die Abdeckleiste ein auch zum Zeichnen od.dgl. verwendbares Mehrzweckgerät darstellt. Die Abdeckleiste kann außerdem eine Maßskala tragen.

Weitere zweckmäßige Ausgestaltungen der Erfindung sind in den Unteransprüchen angegeben.

Ein Ausführungsbeispiel der Erfindung wird nun anhand der Zeichnung erläutert. Es zeigen:
- Fig. 1: einen erfindungsgemäßen Schreibtisch im Querschnitt gemäß der Schnittlinie I-I in Fig. 2 in Teildarstellung, wobei nur der vordere obere Schreibtischbereich mit der Ablagemulde gezeigt ist,
- Fig. 2: den Schreibtisch nach Fig. 1 in Draufsicht gemäß Pfeil II, wobei der rückwärtige Bereich der Tischplatte weggeschnitten ist, und
- Fig. 3: die Abdeckleiste für sich in Schrägansicht in Teildarstellung.

Der aus der Zeichnung hervorgehende Schreibtisch 1 ist insbesondere für Kinder und Jugendliche gedacht.

Der Schreibtisch 1 weist einen Korpus mit einer Seitenwand 2 an jedem Längsende des Tisches und eine die beiden Seitenwände 2 an der dem Benutzer des Schreibtischs zugewandten Vorderseite 4 oben verbindende Traverse 3 auf, die sich oberhalb der Seitenwände 2 erstreckt und bei jeder Seitenwand 2 über einen Traversenträger 5 fest mit der jeweiligen Seitenwand 2 verbunden ist.

An der Tisch-Oberseite ist eine die Arbeitsfläche bildende Tischplatte 6 angeordnet, die um eine im Bereich der Tischplatten-Vorderseite am Korpus angeordnete, in Tisch-Längsrichtung 8 gerichtete Schwenkachse 7 schwenkbar ist, so daß die Tischplatte 6 aus ihrer mit ausgezogenen Linien dargestellten Horizontallage schräggestellt (strichpunktiert angedeutet) werden kann.
Der die Tischplatte in der jeweiligen Schräglage haltende Schrägstellbeschlag ist nicht dargestellt. Solche Beschläge sind allgemein bekannt.

Die Schwenkachse 7 ist an der Traverse 3 angeordnet. Die Tischplatte 6 ist über geeignete Scharnierteile 9 mit der Schwenkachse 7 verbunden.

Die Traverse 3 stellt nicht nur ein tragendes Teil des Tischkorpus dar sondern bildet auch eine vor der Tischplatten-Vorderseite der Tischplatte 6 entlang in Längsrichtung 8 verlaufende Ablagerinne 10. In der von der Ablagerinne 10 gebildeten Ablagemulde 11 können irgend welche Gegenstände wie Schreibgeräte od.dgl. abgelegt werden. Stellt man die Tischplatte 6 schräg, rutschen auf ihr liegende Gegenstände in die Ablagemulde 11.

Die Ablagerinne 10 bildet einen Rinnenboden 12, an den nach hinten zur Tischplatte 6 hin eine Lagerpartie 13 anschließt, an der die Schwenkachse 7 sitzt. An der der Tischplatte 6 abgewandten Vorderseite geht der Rinnenboden 12 in eine nach oben verlaufende Wandpartie 14 über, die den vorderen Längsrand 15 der Ablagerinne 10 bildet. Der vordere Längsrand 15 ist etwa in Höhe der Tischplatte 6 und dabei zweckmäßigerweise etwa in Höhe der Tischplatten-Oberseite angeordnet.

Der offenen Oberseite der Ablagerinne 10 ist eine Abdeckleiste 16 zugeordnet, die in Längsrichtung 8 kürzer als die Ablagerinne 10 und dabei beispielsweise etwa halb so lang wie diese ist. Die Abdeckleiste 16 überdeckt die Ablagemulde 11 und bildet eine Hand- oder Armauflage für den Benutzer. Der Benutzer kann also seine Hand oder seinen Arm flächig auf der Abdeckleiste 16 abstützen. Ohne die Abdeckleiste müßte der Benutzer seinen Arm über der Ablagerinne 10 halten oder ein Eindrücken des Längsrandes 15 in den Arm in Kauf nehmen.

Die Abdeckleiste 16 ist ferner in Längsrichtung 8 verschiebbar angeordnet, so daß sie an die Stelle bewegt werden kann, wo sie vom Benutzer benötigt wird. Da sich die Abdeckleiste 16 nur über eine Teillänge der Ablagerinne 10 erstreckt, bleibt die Ablagemulde 11 zugänglich. Durch Verschieben der Abdeckleiste 16 kann man an unterhalb von dieser befindliche Gegenstände gelangen.

Die Abdeckleiste 16 ist ein vom Schreibtisch 1 gesondertes Teil und wird im Bedarfsfalle am Schreibtisch in seiner Gebrauchslage entfernbar angebracht.

Die Abdeckleiste kann an der Ablagerinne und/oder an der Tischplatte geführt und gelagert sein. Beim Ausführungsbeispiel ist die Anordnung zweckmäßigerweise so getroffen, daß die Abdeckleiste 16 auf den vorderen Längsrand 15 der Ablagerinne 10 gesteckt wird. Dabei bildet die Abdeckleiste 16 im dargestellten Falle an ihrer Unterseite eine Stecknut 17, mit der die Abdeckleiste auf den vorderen Längsrand 15 der Ablagerinne aufgesteckt wird. Die Stecknut 17 befindet sich vorne unten an der Abdeckleiste 16 und wird vorne durch den nach unten gezogenen Randsteg 18 der Abdeckleiste 16 und hinten durch eine von der Unterseite der Abdeckleiste 16 abstehende Stegwand 19 begrenzt.

In der Gebrauchslage liegt die vorne auf den Längsrand 15 der Ablagerinne 10 aufgesteckte Abdeckleiste 16 mit ihrem der Tischplatte 6 zugewandten Längsrandbereich 20 lose auf der Tischplatte 6 auf. Auf diese Weise ist die Abdeckleiste 16 vorne durch den Längsrand 15 und hinten durch die Tischplatte 6 nach unten hin abgestützt.

Beim Schrägstellen der Tischplatte 6 wird der auf der Tischplatte 6 liegende Längsrandbereich 20 der Abdeckleiste 16 etwas angehoben (siehe Fig. 1). Damit dies ohne weiteres möglich ist, steht die Abdeckleiste 16 mit dem vorderen Längsrand 15 der Ablagerinne 10 so in Steckeingriff, daß die Abdeckleiste 16 beim Schrägstellen der Tischplatte 6 um den Längsrand 15 schwenken kann. Dies kann insbesondere durch Abrunden der aneinander anliegenden Flächen der Abdeckleiste 16 und des Längsrandes 15 erreicht werden.

Die Abdeckleiste 16 kann außerdem als Zeichenlineal verwendet werden. Hierzu ist sie entsprechend ausgebildet und kann im von der Ablagerinne 10 entfernten Zustand auf die ebene Tischplatte 6 gelegt werden. Aus diesem Grunde steht beim Ausführungsbeispiel die Stegwand 19 etwas weniger weit nach unten hin ab als der vordere Randsteg 18. Die Abdeckleiste 16 liegt bei ihrer Verwendung als Lineal mit ihrem vorderen Längsrandbereich 20 und mit der Unterseite des Randstegs 18 auf der Tischplatte 6.

Beim Ausführungsbeispiel trägt die Abdeckleiste 16 an ihrem vorderen, in Gebrauchslage der Tischplatte 6 zugewandten Längsrandbereich 20 eine Maßskala 21. Die Maßskala 21 ist insbesondere bei der Verwendung der Abdeckleiste 16 als Lineal nützlich.

Die Abdeckpleiste 16 besteht zweckmäßigerweise aus Kunststoff und ist einstückig ausgebildet.

## Patentansprüche

1. Schreibtisch mit einer, insbesondere schrägstellbaren, Tischplatte und einer vor der dem Benutzer zugewandten Vorderseite der Tischplatte dieser entlang in Längsrichtung verlaufenden Ablagerinne, die eine Ablagemulde zum Ablegen irgend welcher Gegenstände wie Schreibgeräte od.dgl. bildet, wobei der Ablagerinne (10) eine bezüglich dieser kürzere Abdeckleiste (16) zugeordnet ist, die in ihrer Gebrauchslage die Ablagemulde (11) überdeckt und eine Hand- oder Armauflage für den Benutzer bildet, wobei die Abdeckleiste (16) ein vom Schreibtisch (1) gesondertes Teil und entfernbar am Schreibtisch in ihrer Gebrauchslage anbringbar ist, **dadurch gekennzeichnet, dass** die Abdeckleiste in Längsrichtung (8) verschiebbar angeordnet und dabei an der Ablagerinne und/oder an der Tischplatte geführt ist und dass die Abdeckleiste (16) mit dem dem Benutzer zugewandten vorderen Längsrand (15) der Ablagerinne (10) in ein Verschwenken der Abdeckleiste (16) beim Schrägstellen der Tischplatte (6) gestattendem Steckeingriff steht.

2. Schreibtisch nach Anspruch 1, **dadurch gekennzeichnet, dass** die Abdeckleiste (16) als Lineal ausgebildet ist.

3. Schreibtisch nach Anspruch 1 oder 2, **dadurch gekennzeichnet, dass** die Abdeckleiste (16) an ihrer Unterseite eine Stecknut (17) zum Aufstecken auf den vorderen Längsrand (15) der Ablagerinne (10) bildet.

4. Schreibtisch nach einem der Ansprüche 1 bis 3, **dadurch gekennzeichnet, dass** die Abdeckleiste (16) in der Gebrauchslage mit ihrem der Tischplatte (6) zugewandten Längsrandbereich (20) lose auf der Tischplatte (6) aufliegt.

5. Schreibtisch nach einem der Ansprüche 1 bis 4, **dadurch gekennzeichnet, dass** die Abdeckleiste (16) an mindestens einem ihrer Längsrandbereiche, insbesondere an ihrem vorderen, der Tischplatte zugewandten Längsrandbereich(20), eine Maßskala (21) trägt.

6. Schreibtisch nach einem der Ansprüche 1 bis 5, **dadurch gekennzeichnet, dass** die Abdeckleiste (16) ein einstückiges Kunststoffteil ist.

## Claims

1. Desk with a desk top, in particular tiltable, and a storage channel running longitudinally along the front side of the desk top facing the user and forming a storage tray for the placing of any articles such as writing implements or the like, wherein the storage channel (10) is assigned a cover strip (16) which is shorter than itself and which in its position of use covers the storage tray (11) to form a hand or arm rest for the user, wherein the cover strip (16) is a separate part from the desk (1) and may be attached removably to the desk in its position of use, **characterised in that** the cover strip is mounted slidably in the longitudinal direction (8) and at the same time is guided on the storage channel and/or on the desk top, and that the cover strip (16) is in plug-in engagement, allowing the cover strip (16) to swivel when the desk top (6) is tilted, with the front longitudinal edge (15) of the storage channel (10) facing the user.

2. Desk according to claim 1, **characterised in that** the cover strip (16) is in the form of a ruler.

3. Desk according to claim 1 or 2, **characterised in that** on its underside the cover strip (16) forms an insertion slot (17) for fitting on to the front longitudinal edge (15) of the storage channel (10).

4. Desk according to any of claims 1 to 3, **characterised in that** in the position of use the cover strip (16) lies loosely on the desk top (6) with its longitudinal edge area (20) which faces the desk top (6).

5. Desk according to any of claims 1 to 4, **characterised in that** the cover strip (16) has a measuring scale (21) on at least one of its longitudinal edge areas, in particular on its front longitudinal edge area (20) facing the desk top.

6. Desk according to any of claims 1 to 5, **characterised in that** the cover strip (16) is a one-piece plastic part.

## Revendications

1. Bureau comprenant un plateau, en particulier inclinable, et une rainure de rangement s'étendant devant la face avant, orientée vers l'utilisateur, du plateau et le long de celui-ci, dans la direction longitudinale, rainure qui constitue une cavité de rangement dans laquelle on peut déposer des objets de tout type, comme des instruments pour écrire ou similaires, une baguette de recouvrement (16), plus courte que la rainure de rangement (10), étant associée à celle-ci, recouvrant la cavité de rangement (11) lorsqu'elle se trouve en position d'utilisation, et constituant une surface d'appui pour la main ou le bras de l'utilisateur, la baguette de recouvrement (16) étant une partie séparée du bureau (1) et étant susceptible d'être mise en place, dans sa position d'utilisation, sur le bureau, de façon amovible, **caractérisé en ce que** la baguette de recouvrement est montée déplaçable dans la direction longitudinale (8) et, dans ce cas, est guidée sur la rainure de rangement et/ou sur le plateau, et **en ce que** la baguette de recouvrement (16) se trouve enclenchée sur le bord longitudinal avant (15), orienté vers l'utilisateur, de la rainure de rangement (10), de façon à permettre à la baguette de recouvrement (16) de pivoter lorsqu'on incline le plateau (6).

2. Bureau selon la revendication 1, **caractérisé en ce que** la baguette de recouvrement (16) est conformée en règle.

3. Bureau selon la revendication 1 ou 2, **caractérisé en ce que** la baguette de recouvrement (16) constitue, sur sa face inférieure, une rainure d'enclenchement (17) destinée à venir s'enclencher sur le bord longitudinal avant (15) de la rainure de rangement (10).

4. Bureau selon l'une des revendications 1 à 3, **caractérisé en ce que** la baguette de recouvrement (16), en position d'utilisation, repose librement sur le plateau (6), par la zone de son bord longitudinal (20) qui est orientée vers le plateau (6).

5. Bureau selon l'une des revendications 1 à 4, **caractérisé en ce que** la baguette de recouvrement (16) porte une échelle graduée (21) sur au moins l'une de ses zones de bord longitudinal, en particulier sur sa zone de bord longitudinal avant (20), orientée vers le plateau.

6. Bureau selon l'une des revendications 1 à 5, **caractérisé en ce que** la baguette de recouvrement (16) est un composant monobloc en matière synthétique.
